# EUROPÄISCHE PATENTSCHRIFT

(11) **EP 2 323 850 B1**
(45) Veröffentlichungstag und Bekanntmachung des Hinweises auf die Patenterteilung: **26.03.2014**
(21) Anmeldenummer: 09777032.5
(22) Anmeldetag: 08.07.2009
(51) Int. Cl.: B41F 5/24, B41F 31/26

(54) **FARBWERK EINER DRUCKMASCHINE**
INKING UNIT OF A PRINTING MACHINE
SYSTÈME D'ENCRAGE D'UNE MACHINE À IMPRIMER

(30) Priorität: 10.07.2008 DE 102008040328
(43) Veröffentlichungstag der Anmeldung: 25.05.2011
(73) Patentinhaber: Windmöller & Hölscher KG, 49525 Lengerich (DE)
(72) Erfinder: ROGGE, Uwe, 49525 Lengerich (DE); GUNSCHERA, Frank, 49078 Osnabrück (DE); BLOM, Robert, 49545 Tecklenburg (DE)
(86) Internationale Anmeldenummer: PCT/EP2009/004933
(87) Internationale Veröffentlichungsnummer: WO 2010/003652

(56) Entgegenhaltungen:
- EP-A- 1 745 929
- US-A- 6 142 073

## Beschreibung

Die Erfindung betrifft ein Farbwerk einer Druckmaschine nach dem Oberbegriff des Anspruchs 1 und ein Verfahren nach dem Oberbegriff des Anspruchs 7.

Zur Abwicklung von Druckaufträgen ist es häufig notwendig, Farbübertragungswalzen eines oder mehrerer Farbwerke zu wechseln. Die Druckschrift DE 102 20 608 C1 geht beispielsweise hierauf ein. Dies betrifft vor allem die das Druckmotiv tragenden Druckwalzen, während andere Farbübertragungswalzen, wie zum Beispiel Rasterwalzen, häufig in der Druckmaschine verbleiben können. Ein Farbwerk dient dabei dem Abdruck eines Motivs mit einer einzelnen Farbe. Bei verschiedenen Druckmaschinen kann jedem Farbwerk ein den Bedruckstoff führender Gegendruckzylinder zugeordnet sein. Bei anderen Druckmaschinen können mehrere Farbwerke um einen einzigen Gegendruckzylinder herum angeordnet sein. Hier braucht der Bedruckstoff, der dann in der Regel als Bahn vorliegt, den Gegendruckzylinder nicht zu verlassen, was beim Bedrucken beispielsweise von Kunststoffbahnen von Vorteil ist. Solche Druckmaschinen werden oft als Zentralzylinder-Druckmaschinen bezeichnet und werden vornehmlich im Verpackungsdruck eingesetzt. Das bevorzugte Druckverfahren hierbei ist der Flexodruck.

Um das Rüsten der Druckmaschine für den nächsten Auftrag zu vereinfachen und damit zu beschleunigen, sind die Farbübertragungswalzen oft mehrteilig ausgeführt. Ein erstes Teil ist der Zylinderdorn, der in der Druckmaschine verbleibt. Auf diesen Zylinderdorn können nun ein oder mehrere Zylinderhülsen aufgeschoben werden, wobei die äußere Hülse ein Funktionselement, die Druckzylinderhülse also die Druckform, trägt. Alle inneren Hülsen dienen lediglich der Durchmesser- und damit der Drucklängenanpassung und werden daher als Adapterhülsen bezeichnet. Bei den inneren Hülsen beschränkt man sich aus Stabilitätsgründen oft auf höchstens eine Hülse.

Zum Wechseln der Zylinderhülsen ist der Zylinderdorn, der sonst mit seinen beiden Enden in relativ zum Maschinengestell oder zum Gegendruckzylinder verschieblichen Lagerböcken gelagert ist, einendig freilegbar. Dazu wird der Zylinderdorn vom betreffenden Lagerbock gelöst. Anschließend wird dieser Lagerbock relativ zum Zylinderdom verschoben, so dass nun eine oder mehrere Hülsen über dieses freie Ende des Zylinderdorns in axialer Richtung der Farbübertragungswalze abgezogen und neue Hülsen aufgeschoben werden können.

Zum Festlegen der axialen Position einer Hülse auf dem Zylinderdorn weist letzterer oft einen feststehenden Ring auf, gegen welchen die Zylinderhülse geschoben wird. Dabei stößt die Zylinderhülse oft heftig gegen den Ring, so dass es auf Dauer zu Beschädigungen von Zylinderhülsen oder Zylinderdornen kommt, insbesondere dann, wenn es sich bei den Zylinderhülsen um die teilweise schweren Adapterhülsen handelt.

Die Druckschrift EP 1 745 929 A1 offenbart einen Druckzylinder, dessen Hülse austauschbar ist, indem sie über ein freigelegtes Ende des Dorns abziehbar ist. Der Ring, gegen welchen die Hülse geschoben wird, ist vor dem Abziehen bewegbar. Mittels dieser Bewegung wird eine hydraulische Verspannung der Hülse aufgehoben, so dass die Hülse bequem abziehbar ist. Wird eine Hülse nun aufgeschoben, so ist der Ring im Moment des Aufschiebens feststehend, so dass es zu den zuvor beschriebenen Schäden kommen kann. Erst nach dem Aufschieben der Hülse wird der Ring verschoben, um eine erneute hydraulische Verspannung der Hülse zu erzielen.

Die Aufgabe der vorliegenden Erfindung ist es daher, ein Farbwerk vorzuschlagen, bei dem derartige Beschädigungen vermieden werden. Die Aufgabe wird gelöst durch ein Farbwerk mit den kennzeichnenden Merkmalen des Anspruchs 1.

Demnach ist eine Anschlageinrichtung vorgesehen, mit welcher die Zylinderhülse in Kontakt bringbar ist, wobei Bestandteile der Anschlageinrichtung in axialer Richtung der Druckwalze bewegbar sind. Weiterhin ist erfindungsgemäß vorgesehen, dass die Bestandteile der Anschlageinrichtung während ihrer Bewegung mittels eines Kraftbereitstellungsmittels verzögerbar sind.

Die Erfindung erfüllt also die folgende Funktion: Wenn eine Zylinderhülse auf den Zylinderdorn aufgeschoben wird, stößt sie gegen Bestandteile der

Anschlageinrichtung, bevor sie auf den feststehenden Ring des Zylinderdornes trifft. Da die Bestandteile der Anschlageinrichtung in axialer Richtung bewegbar sind, werden diese durch die Zylinderhülse in Bewegung versetzt. Diese Bewegung ist aber mittels Kraftbereitstellungsmittel verzögerbar. Die Bewegung insbesondere der Zylinderhülse ist damit abbremsbar, so dass sie mit einer möglichst niedrigen Geschwindigkeit auf den feststehenden Ring trifft. Auf diese Weise werden also Beschädigungen an Zylinderhülse und/oder Zylinderdorn vermieden.

In einer vorteilhaften Ausführungsform umfasst das Kraftbereitstellungsmittel ein Federelement, welches sich vorteilhafterweise am Lagerbock und/oder an dem Maschinengestell der Druckmaschine abstützt. Die Federkraft sollte dabei so gewählt werden, dass die Federkraft nicht zu groß wird, wenn die Zylinderhülse an dem feststehenden Ring anschlägt, da sonst die Zylinderhülse wieder in die Gegenrichtung beschleunigt wird.

In einer weiteren Ausführungsform ist es vorgesehen, dass das Kraftbereitstellungsmittel einen Druckmittelzylinder mit zumindest einem Druckraum umfasst, welcher mit einem Überdruck oder Unterdruck beaufschlagbar ist. Dabei ist allerdings bevorzugt, einen Überdruck bereit zu stellen, da an Druckmaschinen in der Regel Druckluft verwendet wird. Jedoch ist auch bei dieser Ausführungsform ein federnder Effekt zu beobachten. Das heißt, dass die bereitgestellte Kraft mit der zurückgelegten Strecke zunimmt.

Um das Vorgenannte zu unterbinden, ist es bevorzugt vorgesehen, dass die von dem Kraftbereitstellungsmittel bereitgestellte Gegenkraft während der Bewegung reduzierbar ist. Im Falle der Verwendung eines Federelements bedeutet dies, dass die Abstützung des Federelements verschiebbar sein muss.

In einer bevorzugten Ausführungsform ist allerdings vorgesehen, den Druckraum des Druckmittelzylinders mit einer Zu- und/oder Abführleitung zu versehen, durch welche ein Druckmittel, bevorzugt Druckluft, zu- oder abgeführt werden kann. Weiterhin ist in dieser Zu- und/oder Abführleitung ein Drosselelement vorgesehen, mit welchem die Strömungsgeschwindigkeit innerhalb von Teilen der Zu- und/oder Abführleitung verringerbar ist. Bei dieser Ausführungsform wird also das Druckmittel nicht stetig stärker komprimiert oder entspannt, so dass keine steigende Kraft aufgebracht wird. Vielmehr strömt das Druckmittel durch die Zu- und/oder Abführleitung aus dem Druckraum oder in diesen hinein. Dabei durchströmt das Druckmittel auch ein Drosselelement, so dass das Druckmittel zwar komprimiert oder entspannt vorliegt, aber sich der Druck innerhalb des Druckraums möglichst kaum ändert. Auf diese Weise wird erreicht, dass die Druckhülse mit einer möglichst gleich bleibenden Kraft abgebremst wird. Dies hat eine gleichmäßige Abbremsung zur Folge. Vorteilhaft ist es dabei, wenn das Drosselelement eine Einstelleinrichtung umfasst, mit welcher die Strömungsgeschwindigkeit steuerbar ist, so dass die Anschlageinrichtung hinsichtlich ihrer Abbremswirkung an das Gewicht der verwendeten Hülse angepasst werden kann.

Besonders vorteilhaft ist es darüber hinaus, wenn die Anschlageinrichtung mittels des Druckmittelzylinders an die Stirnseite an- oder abstellbar ist, so dass sie während der Rotation der Farbübertragungswalze nicht mit dieser im Kontakt steht.

Vorteilhaft ist auch, wenn die Anschlageinrichtung mit einer Druckluftzuleitung und einem Druckluftanschluss ausgestattet ist, wobei der Druckluftanschluss mit einer Druckluftzuführöffnung der Zylinderhülse verbindbar ist. Auf diese Weise kann die Anschlageinrichtung dazu genutzt werden, um eine so genannte Adapterhülse mit Druckluft zu beaufschlagen, so dass die diese Adapterhülse umgebende Hülse mit geringer Kraft einfach abgezogen werden kann. Würde die Anschlageinrichtung nicht derartig ausgestaltet sein, müsste in einer beschriebenen Druckmaschine eine separate Druckluftzuführeinrichtung für die Zylinderhülse vorgesehen werden. Mit der beschriebenen Ausführungsform der Erfindung kann damit also Bauraum eingespart werden.

Ein Ausführungsbeispiel der Erfindung geht aus der gegenständlichen Beschreibung und der Zeichnung hervor.

Die einzelnen Figuren der Zeichnung zeigen:
- Fig. 1: Seitenansicht eines Teils einer Druckmaschine,
- Fig. 2: Ansicht II - II aus Fig. 1,
- Fig. 3: wie Fig. 2 jedoch mit aufgeschobener Zylinderhülse
- Fig. 4: wie Fig. 3, jedoch mit abgestelltem Anschlag
- Fig. 5: wie Fig. 4, jedoch mit wieder angestelltem Anschlag.

Fig. 1 zeigt eine Seitenansicht eines Farbwerks 1 einer Druckmaschine. Dieses Farbwerk 1 umfasst eine Druckwalze 2 und eine Rasterwalze 3. Die Druckwalze 2 ist an den Gegendruckzylinder 4 anstellbar, auf dem der nicht näher dargestellte Bedruckstoff läuft. Die Rasterwalze 3 ist wiederum an die Druckwalze 2 anstellbar. Die beiden Walzen 2 und 3 sind mit jeweils ihren beiden Enden in Lagerböcken gelagert, von denen nur die vorderen Lagerböcke dargestellt sind. Der Druckwalze 2 ist also der Lagerbock 5 zugeordnet. Der Rasterwalze 3 ist der Lagerbock 6 zugeordnet. Um die An- und Abstellbewegung durchzuführen, sind die Lagerböcke 5 und 6 entlang der Schiene 7 in Richtung des Doppelpfeils 8 verschiebbar. Analog sind auch die hinteren, nicht dargestellten Lagerböcke entlang einer Schiene verschiebbar. Die Verschiebebewegung erfolgt durch geeignete, an sich bekannte Antriebe, die hier nicht näher beschrieben sind.

Sowohl die Druckwalze 2 als auch die Rasterwalze 3 sind, was in der Figur 1 nicht näher dargestellt ist, aus einem Zylinderdorn und einer oder mehreren Zylinderhülsen aufgebaut. Um die Zylinderhülsen wechseln zu können, können die Lager, die die Enden der Dorne lagern, von diesen abgezogen werden. Anschließend können die Lagerböcke 5 und 6 zur Seite bewegt werden. Die Zylinderdorne werden nun nur noch von den hinteren Lagerböcken gehalten. Diese einendige Lagerung bezeichnet man auch als fliegende Lagerung. Die Hülsen können jetzt von den Dornen abgezogen und durch neue Hülsen ersetzt werden.

Die Figur 2 zeigt die Ansicht II-II aus der Figur 1. Der Aufbau der Druckwalze 2 aus einem Zylinderdorn 9 und einer Zylinderhülse 10 wird anhand dieser Figur deutlich. Diese Figur zeigt die Druckwalze 2 während des Aufschiebens der Zylinderhülse 10. Die Zylinderhülse 10 weist in der Regel einen Innendurchmesser auf, der geringfügig kleiner ist als der Außendurchmesser des Zylinderdorns 9. Die Innenoberfläche der Zylinderhülse ist allerdings aus kompressiblem Material gefertigt, so dass Druckluft, die aus kleinen Öffnungen des Zylinderdorns 9 strömt, den Innendurchmesser der Zylinderhülse 10 insoweit aufweitet, dass ein Aufschieben der Zylinderhülse 10 problemlos möglich ist. Die Zylinderhülse 10 gleitet dabei regelrecht auf einem Luftpolster. Das Aufschieben in Richtung des Pfeils 11 ist nun möglich. In anderen Druckmaschinen können Zylinderhülsen 10 verwendet werden, deren Innendurchmesser größer sind als der Außendurchmesser des Zylinderdorns. In diesem Fall kann eine solche Hülse 10 auch ohne Luftpolster aufgeschoben werden. Hat die Hülse die vorgesehene axiale Position erreicht, kann diese beispielsweise durch so genannte Dehnspannelemente in ihrer Lage fixiert werden. Ein Dehnspannelement kann dabei ein Abschnitt des Zylinderdorns 9 sein, der in seinem Außendurchmesser, beispielsweise durch eine von innen wirkende hydraulische Kraft, vergrößerbar ist, um so die Zylinderhülse zu fixieren. Die Bereiche der Zylinderhülse 10, auf die solche Dehnspannelemente wirken, sollten dabei nicht kompressibel sein.

Der Zylinderdorn 9 weist an einer Seite einen in seinem Durchmesser erweiterten Abschnitt auf, der als Ring 12 ausgebildet sein kann. Ring 12 und Zylinderdorn 9 können fest miteinander verbunden oder einstückig ausgebildet sein. Dieser Ring 12 dient zur Festlegung der axialen Position der Zylinderhülse 10. Mit anderen Worten wird die Zylinderhülse 10 soweit aufgeschoben, bis sie an den Ring trifft. Die Zylinderhülse 10 kann, wie es in der Figur 2 dargestellt ist, einen Abschnitt 13 aufweisen, in dem der Innendurchmesser vergrößert ist. Dieser Abschnitt 13 kann dann den Ring umfassen. Die Stirnseite 14 des Rings dient also als Anschlagfläche für die Zylinderhülse 10. Da nun aufgrund des beschriebenen Luftpolsters die Hülse 10 leichtgängig in axialer Richtung, die durch den Pfeil 11 gezeigt wird, auf den Dorn 9 aufschiebbar ist, kann die Hülse 10 mit vergleichsweise hoher Geschwindigkeit gegen den Ring geschoben werden, so dass Beschädigungen nicht auszuschließen sind.

Um Beschädigungen zu verringern, ist es vorteilhaft, die Zylinderhülse 10 vor dem Auftreffen auf den Ring abzubremsen. Hierzu ist erfindungsgemäß eine Anschlageinrichtung 15 vorgesehen. Dieses umfasst zunächst einen Anschlag 16, der an der Kolbenstange 17 eines Druckmittelzylinders 18 befestigt ist. Innerhalb des Druckmittelzylinders 18 ist ein Hubkolben 19 angeordnet, an dem die Kolbenstange 17 befestigt ist. In der Figur 2 ist die erste Kammer 20, die durch die der Kolbenstange 17 abgewandten Seite des Hubkolbens 19 begrenzt ist, mit einem Druckmittel, vorzugsweise Druckluft gefüllt, das unter Überdruck steht. Daher ist die Kolbenstange ausgefahren, und zwar so weit, dass die Zylinderhülse 10 an den Anschlag trifft, bevor diese an den Ring 12 stößt. Die erste Kammer 20 ist mit einer ersten Zu- und Abführleitung 21 verbunden, durch die das Druckmittel zu- oder abgeführt werden kann. In dieser Zu- und Abführleitung 21 ist eine Drossel 22 eingebaut, die dafür sorgt, dass das Druckmittel nur mit verminderter Geschwindigkeit strömt. Der durch die Drossel 22 gebildete Strömungswiderstand kann vorteilhafterweise mittels einer Einstelleinrichtung, die durch den Pfeil 32 symbolisiert ist, einstellbar sein. Das in der Figur 2 dargestellte offene Ende 23 der Zu- und Abführleitung 21 mündet in der Atmosphäre.

Wird nun die Zylinderhülse 10 auf den Zylinderdorn 9 aufgeschoben, so stößt erstere auf den Anschlag 16, durch welchen letztendlich der Hubkolben gegen den Druck in der ersten Kammer 20 bewegt wird und das Druckmittel weiter komprimiert. Dadurch wird die Bewegungsenergie der Zylinderhülse 10 aufgenommen und diese abgebremst. Damit die Rückstellkraft nicht zu groß wird, die durch das komprimierte Druckmittel hervorgerufen wird, kann das Druckmittel durch die Zu- und Abführleitung 21 und durch die Drossel 22 entweichen, wobei ein Überdruck in der ersten Kammer bestehen bleibt beziehungsweise verzögert abnimmt. Mit der erfindungsgemäßen Anordnung ist es also möglich, die Zylinderhülse 10 auf dem Weg bis zum Ring abzubremsen und gleichzeitig das Druckmittel entweichen zu lassen, so dass letztendlich, wenn die Zylinderhülse 10 an dem Ring anliegt, keine Rückstellkraft, die entgegen der Richtung, die durch den Pfeil 11 symbolisiert ist, mehr auf die Zylinderhülse wirkt.

Diese Situation ist in der Figur 3 dargestellt. In den Figuren 2 und 3 ist weiterhin zu sehen, dass an dem Anschlag ein Druckluftanschluss 24 angeordnet ist, in dem eine Druckluftleitung 25 endet. Dieser Druckluftanschluss 24 greift, wenn die Zylinderhülse 10 an dem Anschlag 16 anliegt, in die Druckluftzuführöffnung 26 ein, so dass die Zylinderhülse 10 mit Druckluft beaufschlagt werden kann. Auf die Zylinderhülse 10, die über ein Druckluftleitungssystem die Druckluft durch Öffnungen an ihren Außenumfang leiten kann, kann nun eine weitere Hülse geschoben werden. Diese weitere Hülse kann wiederum aufgrund des entstehenden Luftpolsters einfach aufgeschoben werden.

Zum Drucken muss nun der Anschlag 16 von der Zylinderhülse 10 entfernt werden. Dazu kann einfach über die zweite Zuführleitung 27 ein unter Überdruck stehendes Druckmittel in die zweite Kammer 28 geleitet werden, so dass der Hubkolben 19 und damit der Anschlag 16 weiter in Richtung des Pfeils 11 verschoben wird, bis der Druckluftanschluss vollständig aus der Druckluftzuführöffnung 16 herausgezogen ist.

In der Figur 3 mündet die erste Zu- und Abführleitung nicht in der Umgebung, sondern an einem Wegeventil 30. Dieses ist zum Aufschieben der Zylinderhülse 10 so geschaltet, dass das Druckmittel in einen drucklosen Bereich entweichen kann. Bei der Verwendung von Druckluft wird diese einfach an die Umgebung abgegeben.

Zum Abziehen der Zylinderhülse 10 lässt sich, wie in Figur 4 dargestellt, das Wegeventil umschalten. Auf diese Weise kann die Zu- und Abführleitung 21 mit einer Überdruckquelle verbunden werden. Nun übt der Hubkolben 19 und damit der Anschlag 16 eine Kraft in Richtung des Pfeils 28 aus. Damit kann bei Bedarf sogar der Abziehvorgang vereinfacht werden, da der Anschlag 16 als Zylinderhülsenabschieber fungiert.

| **Bezugszeichenliste** | |
|---|---|
| 1 | Farbwerk |
| 2 | Druckwalze |
| 3 | Rasterwalze |
| 4 | Gegendruckzylinder |
| 5 | Lagerbock |
| 6 | Lagerbock |
| 7 | Schiene |
| 8 | Doppelpfeil |
| 9 | Zylinderdorn |
| 10 | Zylinderhülse |
| 11 | Pfeil |
| 12 | Ring |
| 13 | Abschnitt mit vergrößertem Innendurchmesser |
| 14 | Stirnseite des Rings |
| 15 | Anschlageinrichtung |
| 16 | Anschlag |
| 17 | Kolbenstange |
| 18 | Druckmittelzylinder |
| 19 | Hubkolben |
| 20 | Erste Kammer |
| 21 | Erste Zu- und Abführleitung |
| 22 | Drossel |
| 23 | Offenes Ende |
| 24 | Druckluftanschluss |
| 25 | Druckluftleitung |
| 26 | Druckluftzuführöffnung |
| 27 | Zweite Zuführleitung |
| 28 | Zweite Kammer |
| 29 | Pfeil |
| 30 | Wegeventil |
| 31 | Maschinenrahmen |
| 32 | Pfeil (Einstelleinrichtung) |

## Patentansprüche

1. Farbwerk (1) einer Druckmaschine, umfassend:
- einen Gegendruckzylinder (4) zum Führen eines Bedruckstoffes,
- zumindest eine Farbübertragungswalze (2, 3), welche einen Zylinderdorn (9) umfasst, auf dem konzentrisch zumindest eine Zylinderhülse (10) verschiebbar ist,
- Lagerböcke (5, 6), in welchen die Enden der Farbübertragungswalze (2, 3) gelagert sind und welche unabhängig voneinander relativ zum Gegendruckzylinder (4) verschiebbar sind, so dass die Farbübertragungswalze (2, 3) an den Gegendruckzylinder (4) oder eine andere Farbübertragungswalze (3) anstellbar ist, wobei ein Lagerbock (5, 6) von einem Ende der Farbübertragungswalze (2, 3) lösbar und relativ zu der Farbübertragungswalze (2, 3) verschiebbar ist, so dass die zumindest eine Zylinderhülse (10) über dieses Ende abziehbar ist,
**dadurch gekennzeichnet,**
**dass** eine Anschlageinrichtung (15) vorgesehen ist, mit welcher die Zylinder-hülse (10) in Kontakt bringbar ist, wobei Bestandteile der Anschlageinrichtung (15) in axialer Richtung (11) der Farbübertragungswalze (2, 3) bewegbar sind,
und
**dass** die Bestandteile der Anschlageinrichtung (15) bei einer Aufschiebebewegung der Zylinderhülse (10) mittels eines Kraftbereitstellungsmittels (18) verzögerbar sind.

2. Farbwerk (1) nach Anspruch 1,
**dadurch gekennzeichnet, dass**
das Kraftbereitstellungsmittel (18) ein am Lagerbock (5, 6) und/oder an einem Maschinengestell (31) abgestütztes Federelement ist.

3. Farbwerk (1) nach Anspruch 1,
**dadurch gekennzeichnet, dass**
das Kraftbereitstellungsmittel (18) ein Druckmittelzylinder (18) mit zumindest einem Druckraum (20) ist, der mit einem Über- oder Unterdruck beaufschlagbar ist.

4. Farbwerk (1) nach dem vorstehenden Anspruch,
**dadurch gekennzeichnet,**
**dass** der Druckraum (20) mit einer Zu- und/oder Ablaufleitung (21, 23) zum Zuführen und/oder Abführen des Druckmittels versehen ist, und
**dass** in der Zu- und/oder Ablaufleitung (21, 23) ein Drosselelement (22) vorgesehen ist, mit welchem die Strömungsgeschwindigkeit des Druckmittels innerhalb von Teilen der Zu- und Ablaufleitung (21, 23) verringerbar ist.

5. Farbwerk (1) nach einem der beiden vorstehenden Ansprüche,
**dadurch gekennzeichnet, dass**
die Anschlageinrichtung (15) mittels des Druckmittelzylinders (18) an die Stirnseite der Zylinderhülse (10) an- oder abstellbar ist.

6. Farbwerk (1) nach einem der drei vorstehenden Ansprüche,
**dadurch gekennzeichnet, dass**
die Anschlageinrichtung (15) mit einer Druckluftzuleitung (25) und einem Druckluftanschluss (24) ausgestattet ist, wobei der Druckluftanschluss (24) mit einer Druckluftzuführöffnung der Zylinderhülse (10) verbindbar ist.

7. Verfahren zum Aufschieben einer Zylinderhülse (10) auf eine Farbübertragungswalze (2, 3) eines Farbwerks (1) einer Druckmaschine, wobei die Farbübertragungswalze (2, 3) einen Zylinderdom (10) umfasst, auf dem konzentrisch die Zylinderhülse (10) verschoben wird, wobei Lagerböcke (5, 6) vorgesehen sind, in welchen die Enden der Farbübertragungswalze (2, 3) gelagert sind und welche unabhängig voneinander in radialer Richtung des Gegendruckzylinders (4) verschiebbar sind, so dass die Farbübertragungswalze (2, 3) an den Gegendruckzylinder (4) oder eine andere Farbübertragungswalze (2, 3) anstellbar ist, wobei ein Lagerbock (5, 6) von einem Ende der Farbübertragungswalze (2, 3) gelöst und relativ zu der Farbübertragungswalze (2, 3) verschoben wird, so dass die zumindest eine Zylinderhülse (10) über dieses Ende abgezogen werden kann,
**dadurch gekennzeichnet,**
**dass** die Zylinderhülse (10) mit einer Anschlageinrichtung (15) in Kontakt gebracht wird, wobei Bestandteile der Anschlageinrichtung (15) in axialer Richtung der Farbübertragungswalze (2, 3) bewegt werden, und
**dass** die Bestandteile der Anschlageinrichtung (15) bei einer Aufschiebebewegung der Zylinderhülse (10) mittels eines Kraftbereitstellungsmittels (18) verzögert werden.

## Claims

1. Inking unit (1) of a printing press, comprising:
- an impression cylinder (4) for guiding a printing material,
- at least one ink transfer roll (2, 3) which comprises a cylinder mandrel (9), on which at least one cylinder sleeve (10) can be displaced concentrically,
- bearing blocks (5, 6), in which the ends of the ink transfer roll (2, 3) are mounted and which can be displaced independently of one another relative to the impression cylinder (4), with the result that the ink transfer roll (2, 3) can be thrown onto the impression cylinder (4) or another ink transfer roll (3), it being possible for a bearing block (5, 6) to be released from one end of the ink transfer roll (2, 3) and to be displaced relative to the ink transfer roll (2, 3), with the result that the at least one cylinder sleeve (10) can be pulled off via this end,
**characterized in that** a stop device (15) is provided, with which the cylinder sleeve (10) can be brought into contact, it being possible for constituent parts of the stop device (15) to be moved in the axial direction (11) of the ink transfer roll (2, 3) , and **in that** the constituent parts of the stop device (15) can be retarded by means of a force provision means (18) during a pushing-on movement of the cylinder sleeve (10).

2. Inking unit (1) according to Claim 1, **characterized in that** the force provision means (18) is a spring element which is supported on the bearing block (5, 6) and/or on a machine frame (31).

3. Inking unit (1) according to Claim 1, **characterized in that** the force provision means (18) is a pressure-medium cylinder (18) having at least one pressure space (20) which can be loaded with a positive or negative pressure.

4. Inking unit (1) according to the preceding claim, **characterized in that** the pressure space (20) is provided with an inflow and/or outflow line (21, 23) for feeding in and/or discharging the pressure medium, and **in that** a throttle element (22) is provided in the inflow and/or outflow line (21, 23), by way of which throttle element (22) the flow speed of the pressure medium can be reduced within parts of the inflow and outflow line (21, 23).

5. Inking unit (1) according to either of the two preceding claims, **characterized in that** the stop device (15) can be set against or moved away from the end side of the cylinder sleeve (10) by means of the pressure-medium cylinder (18).

6. Inking unit (1) according to one of the three preceding claims, **characterized in that** the stop device (15) is equipped with a compressed-air feed line (25) and a compressed-air connector (24), it being possible for the compressed-air connector (24) to be connected to a compressed-air feed opening of the cylinder sleeve (10).

7. Method for pushing a cylinder sleeve (10) onto an ink transfer roll (2, 3) of an inking unit (1) of a printing press, the ink transfer roll (2, 3) comprising a cylinder mandrel (9), on which the cylinder sleeve (10) is displaced concentrically, bearing blocks (5, 6) being provided, in which the ends of the ink transfer roll (2, 3) are mounted and which can be displaced independently of one another in the radial direction of the impression cylinder (4), with the result that the ink transfer roll (2, 3) can be thrown onto the impression cylinder (4) or another ink transfer roll (2, 3), a bearing block (5, 6) being released from one end of the ink transfer roll (2, 3) and being displaced relative to the ink transfer roll (2, 3), with the result that the at least one cylinder sleeve (10) can be pulled off via this end, **characterized in that** the cylinder sleeve (10) is brought into contact with a stop device (15), constituent parts of the stop device (15) being moved in the axial direction of the ink transfer roll (2, 3), and **in that** the constituent parts of the stop device (15) are retarded by means of a force provision means (18) during a pushing-on movement of the cylinder sleeve (10).

## Revendications

1. Système d'encrage (1) d'une machine d'impression, comprenant :
- un cylindre de contrepression (4) pour guider un support imprimé,
- au moins un rouleau de transfert d'encre (2, 3) qui comprend un mandrin cylindrique (9) sur lequel peut être déplacée de manière concentrique au moins une douille cylindrique (10),
- des coussinets (5, 6) dans lesquels les extrémités du rouleau de transfert d'encre (2, 3) sont supportées et qui peuvent être déplacés indépendamment l'un de l'autre par rapport au cylindre de contrepression (4), de telle sorte que le rouleau de transfert d'encre (2, 3) puisse être appliqué contre le cylindre de contrepression (4) ou contre un autre rouleau de transfert d'encre (3), un coussinet (5, 6) pouvant être libéré depuis une extrémité du rouleau de transfert d'encre (2, 3) et pouvant être déplacé par rapport au rouleau de transfert d'encre (2, 3) de telle sorte que l'au moins une douille cylindrique (10) puisse être retirée par cette extrémité,
**caractérisé en ce**
**qu'**il est prévu un dispositif de butée (15) avec lequel la douille cylindrique (10) peut être amenée en contact, des composants du dispositif de butée (15) pouvant être déplacés dans la direction axiale (11) du rouleau de transfert d'encre (2, 3), et
en ce que les composants du dispositif de butée (15) peuvent être ralentis au moyen d'un moyen d'application de force (18) en cas de déplacement d'enfilage de la douille cylindrique (10).

2. Système d'encrage (1) selon la revendication 1,
**caractérisé en ce que**
le moyen d'application de force (18) est un élément de ressort supporté sur le coussinet (5, 6) et/ou sur un bâti de la machine (31).

3. Système d'encrage (1) selon la revendication 1,
**caractérisé en ce que**
le moyen d'application de force (18) est un cylindre de fluide sous pression (18) avec au moins un espace de pression (20), qui peut être sollicité par une surpression ou une dépression.

4. Système d'encrage (1) selon la revendication précédente,
**caractérisé en ce que**
l'espace de pression (20) est muni d'une conduite d'amenée et/ou de sortie (21, 23) pour l'alimentation en fluide sous pression et/ou l'évacuation de fluide sous pression, et
**en ce que** dans la conduite d'amenée et/ou de sortie (21, 23) est prévu un élément d'étranglement (22), avec lequel la vitesse d'écoulement du fluide sous pression à l'intérieur de parties de la conduite d'amenée et de sortie (21, 23) peut être réduite.

5. Système d'encrage (1) selon l'une quelconque des deux revendications précédentes,
**caractérisé en ce que**
le dispositif de butée (15) peut être appliqué contre le côté frontal de la douille cylindrique (10) ou en être détaché au moyen du cylindre de fluide sous pression (18).

6. Système d'encrage (1) selon l'une quelconque des trois revendications précédentes,
**caractérisé en ce que**
le dispositif de butée (15) est muni d'une conduite d'amenée d'air sous pression (25) et d'un raccord d'air sous pression (24), le raccord d'air sous pression (24) pouvant être connecté à une ouverture d'alimentation en air comprimé de la douille cylindrique (10).

7. Procédé pour enfiler une douille cylindrique (10) sur un rouleau de transfert d'encre (2, 3) d'un système d'encrage (1) d'une machine d'impression, le rouleau de transfert d'encre (2, 3) comprenant un mandrin cylindrique (9) sur lequel est déplacée de manière concentrique la douille cylindrique (10), des coussinets (5, 6) étant prévus, dans lesquels les extrémités du rouleau de transfert d'encre (2, 3) sont supportées et qui peuvent être déplacés indépendamment l'un de l'autre dans la direction radiale du cylindre de contrepression (4), de telle sorte que le rouleau de transfert d'encre (2, 3) puisse être appliqué contre le cylindre de contrepression (4) ou contre un autre rouleau de transfert d'encre (2, 3), un coussinet (5, 6) étant libéré depuis une extrémité du rouleau de transfert d'encre (2, 3) et étant déplacé par rapport au rouleau de transfert d'encre (2, 3) de telle sorte que l'au moins une douille cylindrique (10) puisse être retirée par cette extrémité,
**caractérisé en ce que**
la douille cylindrique (10) est amenée en contact avec un dispositif de butée (15), des composants du dispositif de butée (15) étant déplacés dans la direction axiale du rouleau de transfert d'encre (2, 3), et
**en ce que** les composants du dispositif de butée (15) sont ralentis au moyen d'un moyen d'application de force (18) en cas de déplacement d'enfilage de la douille cylindrique (10).
